# EUROPÄISCHE PATENTSCHRIFT

(11) **EP 0 163 910 B1**
(45) Veröffentlichungstag und Bekanntmachung des Hinweises auf die Patenterteilung: **14.10.1987**
(21) Anmeldenummer: 85105004.7
(22) Anmeldetag: 25.04.1985
(51) Int. Cl.: C11D 3/00, C11D 1/62, C11D 3/08, C11D 3/12

(54) **Weichmacher enthaltende Waschmittel**
Washing materials containing softening agent
Produits de lavage contenant un agent adoucissant

(30) Priorität: 04.05.1984 DE 3416472
(43) Veröffentlichungstag der Anmeldung: 11.12.1985
(73) Patentinhaber: HOECHST AKTIENGESELLSCHAFT, 65926 Frankfurt am Main (DE)
(72) Erfinder: Rieck, Hans-Peter, Dr., D-6238 Hofheim am Taunus (DE); Kalz, Hans-Jürgen, Dr., D-6237 Liederbach (DE); May, Adolf, Dr., D-6328 Hofheim am Taunus (DE); Quack, Jochen Meinhard, Dr., D-6239 Eppstein/Taunus (DE); Bücking, Hans-Walter, Dr., D-6233 Kelkheim (Taunus) (DE)

## Beschreibung

Gewaschene Textilien, besonders solche aus Cellulosefasern, weisen bekanntlich nach dem Trocknen eine unangenehme Verhärtung des Griffs auf. Dies tritt besonders dann ein, wenn die Wäsche im Waschautomaten erfolgt. Es ist auch bekannt, daß man diese unerwünschte Griffverhärtung dadurch beseitigen kann, daß man Textilien nach dem Waschen in der Waschmaschine im letzten Spülgang mit quartären Ammoniumverbindungen behandelt, die mindestens zwei langkettige, allphatische Reste im Molekül enthalten. In der Praxis haben sich für diesen Zweck besonders die im Wasser suspendierbaren Dialkyldimethylammoniumsalze eingeführt.

Von Nachteil ist, daß diese weichmachenden Substanzen getrennt vom Hauptwaschgang in der Haushaltswaschmaschine appliziert werden müssen, da die kationischen Verbindungen nicht mit den anionischen Detergentien des Waschmittels verträglich sind. Bei gemeinsamem Einsatz werden die kationischen Produkte in Form von Neutralsalzen aus dem Waschsystem entfernt und können somit nicht mehr auf die Faser aufziehen.

Arbeitet man mit Waschmittel auf Basis von nichtionischen Detergentien, die mit kationischen Weichmachern verträglich sind, so erfolgt eine Redeposition des Schmutzes auf die Faser, so daß die gewaschenen Stücke wohl einen angenehmen weichen Griff aufweisen, aber die Schmutzpartikelchen nicht durch die Wäsche abgelöst werden.

Aus der EP-A-26 529 sind bereits Tensidmischungen bekannt, die neben einem anionischen Tensid und einem tertiären Amin bzw. der entsprechenden quartären Ammoniumverbindung noch ein Ton-Mineral vom Smectite-Typ enthalten. Diese Mischungen werden als Waschmittel eingesetzt, sie bewirken gleichzeitig eine weichmachende Wirkung. Es wurde nun gefunden, daß diese vorstehend geschilderten Schwierigkeiten vermieden und das Verhärten der gewaschenen Wäsche verhindert wird bzw. durch Waschen bereits verhärtetes Gewebe wieder einen weichen Griff erhält, wenn in dem zur Wäsche verwendeten Waschmittel Textilweichmachersysteme auf der Basis bestimmter kristalliner Alkallsilikate eingesetzt werden.

Gegenstand der Erfindung sind Weichmacher enthaltende Waschmittel, die 0 bis 10, vorzugsweise 1 bis 5 Gew.-% einer Verbindung der Formel wobei
R₁ und R₂ gleich oder verschieden sein können und Wasserstoff, C₁-C₄-Alkyl, C₂-C₃-Hydroxyalkyl oder Benzyl,
R₃ Wasserstoff, C1-C22-, vorzugsweise C₁₂-C₂₂-Alkyl, C₂-C₄-Hydroxyalkyl oder Benzyl,
R₄ C₁-C₂₂-, vorzugsweise Cs-C22-Alkyl, C₄-C₂₂-Alkoxyethyl oder C₄-C₂₂-Alkylphenoxyethyl und
X ein Anion bedeuten,

sowie 1 bis 30, vorzugsweise 10 bis 15 Gew.-% eines pulverförmigen Weichmachersystems enthalten, bestehend aus
a) 10 bis 90, vorzugsweise 30 bis 70 Gew.-% einer Verbindung der Formel oder wobei
   R₅ C₆-C₂₂-Alkyl, C₄-C₂₂-Alkoxyethyl oder C₄-C₂₂-Alkylphenoxyethyl,
   n eine Zahl von 1 bis 12, vorzugsweise von 1 bis 3,
   m 1 oder 2 und
   X NH oder O bedeuten

   und
   R, die oben genannte Bedeutung hat, und
b) 90 bis 10, vorzugsweise 70 bis 30 Gew.-% eines kristallinen Alkalisilikats aus der Gruppe der Phyllosilikate der Formel
   Me₂SiₓO_{2×+1} ^{y}H₂0

   wobei
   Me ein Alkalimetall-lon oder ein Proton,
   x eine Zahl größer 7, insbesondere von 7,5 bis 23 und
   y eine Zahl kleiner 7 x, insbesondere kleiner x bedeutet,

wobei diese Alkalisilikate ein lonen-austauschvermögen von 130 - 400 mmol Me⁺/100 g wasserfreies Silikat besitzen, im Röntgenbeugungsdiagramm einen oder mehrere Reflexe im Bereich der d-Werte von 3,0 bis 4,0 x 10-8 cm aufweisen, die nicht Quarz, Tridymit und Cristobalit zugeordnet werden können und ihrer Gehalt an MgO und A1₂0₃ zusammen weniger als 15 Gew % beträgt.

Die oben erwähnte kristallinen alkalisilikate (Schichtsilikate) weisen gegenüber den in vielen Patentschriften erwähnten Smectiten, wozu auch Montmorillonite und Hectorite gehören, grundsätzlich einen anderen molekularen Aufbau auf, da sie - bis auf mögliche Verunreinigungen in geringer Menge - kein Magnesium oder Aluminium enthalten. Die Summe an MgO und A1₂0₃ im Silikat ist im Gegensatz zu den Smectiten in jedem Fall weniger als 15 Gew.-%, normalerweise jedoch unter 5 % und bevorzugt unter 2 %. Die in der vorliegenden Erfindung verwendeten Alkalisilikate bzw. die entsprechenden freien Kieselsäuren lassen sich der Gruppe der Phyllosilikate zurechnen. Ihre wasserfreie Zusammensetzung läßt sich mit der angegebenen Formel erklärungsweise beschreiben. Die Alkalimetallionen können ganz oder teilweise gegen Protonen ausgetauscht werden, so daß Me in diesem Fall für Protonen oder verschiedene Alkalimetalle stehen kann. Dementsprechend umfaßt der Begriff Alkalisilikate in allen Fällen auch die entsprechenden freien Kieselsäuren. Es ist bevorzugt, daß Me Natrium ist. Das lonen-austauschvermögen der in der Erfindung verwendeten kristallinen Alkalisilikate beträgt 130-400 mmol Me+/100 g wasserfreies Silikat. Die Silikate haben im Röntgenbeugungsdiagramm einen oder mehrere Reflexe im Bereich der d-Werte von 3,0 bis 4,0 x 10-⁸ cm, die nicht Quarz, Tridymit und Cristobalit zugeordnet werden können.

Für die Erfindung können sowohl natürliche als auch synthetische kristalline Alkalisilikate eingesetzt werden, wie zum Beispiel der natürlich vorkommende Magadiit, Na₂Siₜ₄0₂₉ x 11 H₂0 und der Kenyait, Na₂Si₂₂0₄₅ x 10 H₂0 (H.F. Eugster, Science, 157, 1177-1180 (1967)) sowie synthetische Produkte der Zusammensetzung Na₂Si₈O₁₇, K₂Si₈O₁₇ und Nₐ2Si₁₄O₂₉ (R.K. Iler, J. Colloid Sci., 29, 648-657 (1964); DE-PS-2 742 912; G.Lagaly, K.Beneke und A. Weiss, Am. Mineral., 60, 642-649 (1975)). Die Korngröße der erfindungsgemäß zu verwendenden Silikate beträgt vorzugsweise 0,1 bis 50 µm.

Die Synthese der schichtförmigen Alkalisilikate, insbesondere der Natrium- und der Kaliumsalze, erfolgt üblicherweise aus Kieselgel, Kieselsol oder gefällter Kieselsäure unter Zusatz von Alkalihydroxid unter hydrothermalen Bedingungen. Gelegentlich wird auch anstelle einer Alkalihydroxidlösung eine entsprechende Carbonatlösung verwendet. Die Menge an Alkali richtet sich dabei nach dem gewünschten Produkt.

Besonders bevorzugt im Rahmen der vorliegenden Anmeldung sind jedoch solche kristallinen Alkalischichtsilikate, deren Herstellung in der EP-A-151 295, veröffenlich 14.08.85, beschrieben ist. Bei diesem Verfahren wird ein in Wasser gelöstes oder ein amorphes Alkalisilikat mit einem molaren Verhältnis M₂0/Si0₂ von 0,24 bis 2,0, wobei M für ein Alkalkimetall steht, mit so viel einer sauren Verbindung versetzt, daß ein molares Verhältnis M₂0 (nicht neutralisiert) / Si0₂ von 0,05 bis 0,239 erreicht wird, gegebenenfalls wird durch Verdünnen ein molares Verhältnis Si0_{2/}H₂0 von 1:5 bis 1:100 eingestellt und die Reaktionsmischung wird so lange bei einer Reaktionstemperatur von 70 bis 250°C gehalten, bis das Alkalkischichtsilikat auskristallisiert ist. Vorzugsweise steht M für Natrium und Kalium.

Eine bevorzugte, sehr reaktive Ausgangsverbindung ist Natronwasserglas mit einem Si0₂-Gehalt von ca. 22 bis 37 % und einem Na₂0-Gehalt von 5 bis 18 % sowie einem A1₂0₃-Gehaft von unter 0,5 %. Besonders bevorzugt ist ein Natronwasserglas mit 22-30 Gew.-% Si0₂ und 5-9 Gew.-% Na₂0. Aber auch amorphe Alkalisilikate, insbesondere feste Natrium- und Kaliumsilikate, die auch wasserfrei sein können, die jedoch in Wasser zumindest bei der Reaktionstemperatur löslich sind, können verwendet werden.

Die zugesetzte saure Verbindung kann ein Säureanhydrid oder ein saures Salz wie Natriumhydrogensulfat sein. Bevorzugt werden jedoch freie organische oder anorganische Säuren. Besonders bevorzugt werden anorganische Säuren, wie Phosphorsäure oder Schwefelsäure.

Die Menge an zuzugebender saurer Verbindung richtet sich nach dem Ausgangssilikat und dem gewünschten Endprodukt.

Fast immer weist das gebildete Endprodukt ein geringeres M₂0/Si0₂-Verhältnis auf als das Reaktionsgemisch, aus dem es sich bildet. In den Endprodukten liegt das Atomverhältnis Alkalimetall/Silicium etwa zwischen 1 : 4 und 1 : 11. Der pH-Wert der Produktmischung nach Zugabe der sauren Verbindung liegt im allgemeinen über 9. Vorzugsweise wird ein pH-Wert zwischen 10 und 12 eingestellt. Durch den Zusatz der sauren Verbindung wird das Reaktionssystem abgepuffert.

Nach diesem Verfahren lassen sich reine Produkte oder Gemische kristalliner Alkalischichtsilikate erhalten. Die erhaltenen Alkalischichtsilikate zeigen lonenaustauschvermögen. Ihre Röntgenbeugungsdiagramme sind ähnlich denen bekannter Alkalischichtsilikate.

Neben den Alkalimetallionen können zusätzlich auch andere Metallionen bei der Synthese anwesend sein, beispielsweise Germanium, Aluminium, Indium, Arsen und Antimon sowie die Nichtmetalle Bor und Phosphor. Sofern die Menge dieser Bestandteile, bezogen auf den Alkaligehalt, kleiner als 10 % ist, wird die Synthese nur unwesentlich beeinflußt. Zur Herstellung eines reinen Alkalischichtsilikates, bzw. der frelen Säure, ist es vorteilhaft, auf die Zugabe von Fremdmetallen bei der Synthese zu verzichten. Reine Schichtsilikate mit einem anderen Kation als Alkali lassen sich leicht in einem weiteren Schritt aus dem Alkalisalz durch lonenaustausch bzw. aus der entsprechenden freien Säure durch Neutralisation gewinnen. Das beschriebene Verfahren kann auch in Gegenwart geringer Mengen an organischen Verbindungen durchgeführt werden; vorzugsweise wird jedoch ohne jegliche organische Verbindungen gearbeitet.

Für das beschriebene Verfahren wird ein Molverhältnis der Einsatzprodukte von H₂0/Si0₂ von 8 : 1 bis 40 : 1 bevorzugt. Für die Herstellung alkaliarmer Schichtsilikate (Atomverhältnis M/Si von 1 : 7 bis 1 : 11) ist dabei häufig eine größere Verdünnung mit Wasser vorteilhaft als für die Herstellung der alkalireicheren Schichtsilikate (Atomverhältnis M/Si etwa 1 : 4 bis 1 : 7). Die Reaktionstemperatur beträgt vorzugsweise 130 - 230°C, insbesondere 160 - 210°C. Längere Reaktionszeiten, hohe Reaktionstemperaturen und niedrige Verhältnisse von Alkali (nicht neutralisiert) / Si0₂ begünstigen die Bildung alkaliarmer Schichtsilikate. Kurze Reaktionszeiten, niedrige Reaktionstemperaturen und hohe Alkali/Si-Verhältnisse begünstigen die Bildung alkalireicher Schichtsilikate.

Die Reaktionsdauer hängt stark von der Reaktionstemperatur ab. Sie kann weniger als 1 Stunde, aber auch mehrere Monate betragen. Die optimale Reaktionsdauer kann für die gewählte Reaktionstemperatur ermittelt werden, indem während der Umsetzung zu verschiedenen Zeitpunkten Proben entnommen werden, die röntgenographisch untersucht werden.

Die Umsetzung wird vorzugsweise in einem Druckgefäß unter gutem Rühren durchgeführt. Die Zugabe von lmpfkristallen ist sehr vorteilhaft, da die Reinheit des Produktes verbessert und die Reaktionszeit verkürzt wird. Jedoch kann auch ohne Impfkristalle gearbeitet werden. Etwaige Beimengungen von amorphen Silikaten oder bei dieser Art der Herstellung mit anfallende amorphe Silikate stören nicht, da sie in dem Waschmittel die Funktion von Buildern übernehmen können. Auch die beschriebenen Phyllosilikate selbst können als Builder wirken.

Die Menge an Impfkristallen kann bei diskontinuierlicher Reaktionsführung bis zu 30 Gew.-%, bezogen auf den Si0₂-Anteil des zugesetzten, in Wasser gelösten oder amorphen Alkalisilikats betragen. Impfkristallzusätze unter 0,01 Gew.-% haben keinen erkennbaren Effekt mehr. Anstatt Impfkristalle zuzusetzen, kann es auch ausreichend sein, wenn geringe Reste von einem früheren Ansatz im Reaktionsgefäß verbleiben. Bei kontinuierlicher Reaktionsführung haben sich auch wesentlich höhere Konzentrationen an Kristallkeimen (im stationären Gleichgewicht) als vorteilhaft erwiesen.

Das Verfahren kann diskontinuierlich, halbkontinuierlich und kontinuierlich in Apparaten mit Strömungsrohr-, Rührkessel- oder Kaskadencharakteristik durchgeführt werden.

Nach diesem Verfahren lassen sich verschiedene Alkalischichtsilikate herstellen, u.a. auch das Silikat Na-SKS-1, das in den Beispielen benutzt wird und das ein lonenaustauschvermögen von etwa 140 bis 157 mmol Na+/100 g trockenes Produkt aufweist (rechnerisch bezogen auf geglühtes Produkt).

Die Verwendung der synthetischen Alkalischichtsilikate ist besonders vorteilhaft, weil sie normalerweise keine Schwermetallionen enthalten, die das Perborat zersetzen.

Bei den tertiären organischen Aminen und quartären Ammoniumverbindungen, die neben den Schichtsilikaten gebraucht werden, handelt es sich um Verbindungen, die an sich bekannt sind. Das Anion bei den quartären Ammoniumverbindungen ist vorzugsweise ein Chlorid-, Bromid-, CH₃S0₄₋, Jodid-, CH₃P0₄₋-lon oder ein Acetat-, Propionat- oder Lactat-lon.

Die Herstellung des Weichmachersystems aus kristallinen Alkalkischichtsilikaten und tertiären Aminen kann erfolgen, indem man diese Silikate einige Zeit bei ca. 20-65° in einer wäßrigen oder wäßrig-alkoholischen Lösung der aufgeführten tertiären Amine rührt. Nach ca. 0,5 bis 1 Stunde Reaktionszeit wird die erhaltene Suspension filtriert und getrocknet. Detaillierte Beschreibungen für diese Reaktion findet man in der Literatur (Lagaly et al., Organic Complexes of Synthetic Magadiite; Proc. Int. Clay Conf., Madrid 1972, p. 663-673, Madrid 1973). Die so erhaltenen Pulver werden dann den üblichen Bestandteilen des Waschpulvers zugemischt.

Von den quartären Ammoniumverbindungen, die meist als wäßrige Lösungen in den Handel kommen, stellt man vorzugsweise ebenfalls zuvor ein pulverförmiges Derivat her, indem man die wäßrigen Lösungen dieser Produkte mit Kieselsäurepulver versetzt. Kieselsäurepulver für diesen Zweck sind unter der Bezeichnung ^{e}Sipernat 22 und ^{O}Sipernat 50 (Degussa) im Handel erhältlich. Die so erhaltenen pulverförmigen Zubereitungen der quartären Ammoniumverbindungen kann man ebenfalls in einfacher Weise den übrigen Waschmittelbestandteilen zumischen.

Neben den zuvor beschriebenen quartären Ammoniumverbindungen und dem Weichmachersystem enthalten die Waschmittel noch die üblichen Bestandteile in den üblichen Mengen, insbesondere anionische, zwitterionische und nichtionische Tenside allein oder in Mischung in einer Menge von insgesamt 4 bis 70, vorzugsweise 6 bis 60 Gew.-%, wobei die nichtionischen Tenside nur bis zu 70 Gew.-%, insbesondere bis zu 10 Gew.-% der gesamten Menge an Tensid betragen sollen.

Zu den üblichen Waschmittelbestandteilen gehören weiterhin z. B. neutral bis alkalisch reagierende Gerüstsubstanzen, Komplexbilder, Bleichkomponenten, Perborataktivatoren, Schaumstabilisatoren, Schauminhibitoren, Schmutzträger, Enzyme und dergleichen.

Die Zusammensetzung praktisch besonders interessanter Waschmittel gemäß der Erfindung liegt im allgemeinen im Bereich der folgenden Rezeptur:
Etwa 6 bis 60 Gew.-% einer im wesentlichen aus anionischen Tensiden vom Sulfonat- und/oder Sulfat-Typ mit bevorzugt 8 bis 18 Kohlenstoffatomen im hydrophoben Rest, Seifen und gegebenenfalls nichtionischen Tensiden bestehenden Tensidkomponente, wobei gegebenenfalls vorhandene nichtionische Tenside bis zu etwa 70 Gew.-% und vorzugsweise nicht mehr als 10 Gew.-% dieser Tensidkomponente ausmachen, 0,5 - -15 % des oben beschriebenen Weichmachersystems und 0 - 5 % der quartären Ammoniumverbindung in Pulverform und ein der Differenz bis zu 100 Gew.-% entsprechender Anteil an sonstigen Waschmittelbestandteilen, insbesondere an alkalisch bis neutral reagierenden Gerüstsubstanzen und anderen Hilfsstoffen wie z. B. Bleichmittel, Perborataktivatoren, Schmutzträger, Enzyme, Aufheller, Parfüme, Farbstoff, Wasser.

In den Seifen enthaltenden Waschmitteln liegt das Mengenverhältnis der anionischen Tenside vom Sulfonat-und/oder Sulfat-Typ zur Seife im Bereich von etwa 10 : 1 bis 1 : 5, vorzugsweise 7 : 1 bis 1 : 2. Die Waschmittel können auch eine Bleichkomponente enthalten, die in obiger Rezeptur als Teil der sonstigen Waschmittelbestandteile angesehen wird. Falls eine Bleichkomponente vorhanden ist, handelt es sich dabei bevorzugt um Perborat, gegebenenfalls in Kombination mit Aktivatoren.

Das erfindungsgemäße Waschmittel eignet sich zum Waschen von Baumwollgewebe, Feinwaschartikeln und Pflegeleichttextilien, insbesondere solche aus Baumwolle, Polyester, Polyacrylnitril und Polyamid, vor allem in der Verarbeitung als Gewebe und Gewirke. Als Waschtemperatur wird eine Temperatur im Bereich von 30 - 60°C gewählt. Es ist aber auch möglich, bei Temperaturen bis Kochtemperaturen zu waschen.

Bei den Bestandteilen der Feinwasch-, Pflegeleicht und Grobwaschmittel handelt es sich um die schon bekannten Komponenten, wie sie bereits in der Literatur ausgiebig beschrieben sind (vgl. zum Beispiel Schwartz, Perry, Berch, "Surface Active Agents and Detergents" Vol. 11 (1958), Seiten 25-93,120-130 und 238-317; Lindner, "Tenside, Textilhilfsmittel, Waschrohstoffe" Bd. I, (1964), Seiten 561-921 und 1035-1041; P. Bert, "Chemie und Technologie moderner Waschmittel", Chemikerzeitung 94,1970, Nr. 23/24, S. 974 ff).

Als anionische, zwitterionische und nichtionische Waschaktivsubstanzen der erfindungsgemäßen Waschmittel kommen vor allem die nachfolgend aufgeführten Produkte in Betracht:
Die anionischen, zwitterionischen oder nichtionischen Tenside enthalten im Molekül wenigstens einen hydrophoben Rest von meist 8 bis 26, insbesondere 10 bis 18 C-Atomen und wenigstens eine anionische, nichtionische oder zwitterionische wasserlöslichmachende Gruppe. Der vorzugsweise gesättigte hydrophobe Rest ist meist aliphatischer, gegebenenfalls auch alicyclischer Natur; er kann mit den wasserlöslichmachenden Gruppen direkt oder über Zwischenglieder verbunden sein. Als Zwischenglieder kommen z. B. Benzolringe, Carbonsäureester- oder Carbonamidgruppen infrage. Als anionische Waschaktivsubstanz sind auch Seifen aus natürlichen oder synthetischen Fettsäuren, gegebenenfalls auch aus Harz- oder Naphthensäuren brauchbar insbesondere wenn diese Säuren Jodzahlen von höchstens 30 und vorzugsweise von weniger als 10 aufweisen.

Von den synthetischen anionischen Tensiden besitzen die Sulfonate und Sulfate besondere praktische Bedeutung. Zu den Sulfonaten gehören beispielsweise die Alkylarylsulfonate, insbesondere die Alkylbenzolsulfonate, die man u.a. aus vorzugsweise geradkettigen aliphatischen Kohlenwasserstoffen mit 9 bis 15, insbesondere 10 bis 14 C-Atomen durch Chlorieren und Alkylieren von Benzol oder aus entsprechenden end- oder innenständigen Olefinen durch Alkylieren von Benzol und Sulfonieren der erhaltenen Alkylbenzole erhält. Weiterhin sind aliphatische Sulfonate von Interesse, wie sie z. B. aus vorzugsweise gesättigten, etwa 8 bis 18 und vorzugsweise 12 bis 18 C-Atomen in gerader Kette im Molekül enthaltenden Kohlenwasserstoffen durch Sulfochlorierung mit Schwefeldioxid und Chlor oder Sulfoxydation mit Schwefeldioxid und Sauerstoff und Überführen der dabei erhaltenen Produkte in die Sulfonate zugänglich sind. Als aliphatische Sulfonate sind weiterhin Alkensulfonate, Hydroxyalkansulfonat und Disulfonate enthaltende Gemische brauchbar, die man z. B. aus end- oder mittelständigen Olefinen mit etwa 8 bis 18 C-Atomen durch Sulfonierung mit Schwefeltrioxid und saure oder alkalische Hydrolyse der Sulfonierungsprodukte erhält. Bei den so hergestellten aliphatischen Sulfonaten befindet sich die Sulfonatgruppe vielfach an einem sekundären Kohlenstoffatom; man kann aber auch durch Umsätzen endständiger Olefine mit Bisulfit erhaltene Sulfonate mit endständiger Sulfonatgruppe einsetzen.

Zu den erfindungsgemäß zu verwendenden Sulfonaten gehören weiterhin Salze, vorzugsweise Dialkalisalze von Alpha-Sulfofettsäuren sowie Salze von Estern dieser Säuren mit ein- oder mehrwertigen, 1 bis 4 und vorzugsweise 1 bis 2 C-Atome enthaltenden Alkoholen. Weitere brauchbare Sulfonate sind Salze von Fettsäureestern der Oxethansulfonsäure oder der Dioxypropansulfonsäure, die Salze der Fettalkoholester von niederen, 1 bis 8 C-Atome enthaltenden aliphatischen oder aromatischen Sulfomono- oder dicarbonsäuren, die Alkylglycerylethersulfonate sowie die Salze der amidartigen Kondensationsprodukte von Fettsäuren bzw. Sulfonsäuren mit Aminoethansulfonsäure.

Als Tenside vom Sulfattyp sind Fettalkoholsulfate zu nennen, insbesondere solche aus Cocosfettalkoholen, Talgfettalkoholen oder aus Oleylalkohol. Auch aus end- oder innenständigen Olefinen mit etwa 8 bis 16 C-Atomen sind brauchbare Sulfonierungsprodukte vom Sulfattyp erhältlich. Weiterhin gehören zu dieser Gruppe von Tensiden sulfatierte Fettsäurealkylolamide oder Fettsäuremonoglyceride sowie sulfatierte Alkoxylierungsprodukte von Alkylphenolen (C₈₋₁₅-Alkyl), Fettalkoholen, Fettsäureamiden oder Fettsäurealkylolamiden, die im Molekül etwa 1 bis 20, insbesondere 2 bis 4 Ethylen- und/oder Propylenglykolreste enthalten können.

Als anionische Tenside vom Typ der Carboxylate eignen sich auch die Fettsäurester oder Fettalkoholether von Hydroxycarbonsäuren sowie die amidartigen Kondensationsprodukte von Fettsäuren oder Sulfonsäuren mit Aminocarbonsäuren, z. B. mit Glykol, Sarkosin und dergleichen.

Zu den nichtionischen Tensiden gehören Produkte, die ihre Wasserlöslichkeit der Anwesenheit von Polyetherketten, Aminoxid-, Sulfoxid- oder Phosphinoxidgruppen, Alkylolamidgruppierungen sowie ganz allgemein einer Häufung von Hydroxylgruppen verdanken. Von besonderem praktischen Interesse sind dabei die durch Anlagerung von Ethylenoxid und/oder Propylenglykol an Fettalkohole, Alkylphenole, Fettsäuren, Fettamine, Fettsäure- oder Sulfonsäureamide erhältlichen Produkte, die etwa 4 bis 60, insbesondere 8 bis 20 Etherreste, vor allem Ethylenglykoletherreste pro Molekül enthalten können.

Zu den nichtionischen Tensiden gehören auch Fettsäure- oder Sulfonsäurealkylolamide, die sich z. B. vom Mono- oder Diethanolamin, vom Dihydroxypropylamin oder anderen Polyhydroxyalkylaminen, z. B. den Glycaminen ableiten. Sie lassen sich durch Amide aus höheren primären oder sekundären Alkylaminen und Polyhydroxycarbonsäuren ersetzen.

Als geeignete Tenside kommen auch kapillaraktive Aminoxide in Betracht; hierzu gehören z. B. die von höheren tertiären, einen hydrophoben Alkylrest und zwei kürzere, bis zu je 4 C-Atome enthaltende Alkyl-und/oder Alkylolreste aufweisenden Aminen abgeleiteten Produkte.

Zwitterionische Tenside enthalten im Molekül sowohl saure als auch basische hydrophile Gruppen. Zu den sauren Gruppen gehören Carboxyl-, Sulfonsäure-, Schwefelsäurehalbester-, Phosphonsäure- und Phosphorsäureteilestergruppen. Als basische Gruppen kommen primäre, sekundäre, tertiäre Amin- und quaternäre Ammoniumgruppierungen in Frage. Zwitterionische Verbindungen mit quaternären Ammoniumgruppen gehören zum Typ der Betaine.

Das Schäumvermögen der Tenside läßt sich durch Kombination geeigneter Tensidtypen steigern oder verringern, ebenso wie es durch Zusätze nicht tensidartiger organischer Substanzen verändert werden kann. Als Schaumstabilisator eignen sich vor allem bei Tensiden vom Sulfonat- oder Sulfattyp kapillaraktive Carboxy- oder Sulfobetaine sowie die oben erwähnten Nonionics vom Alkylolamidtyp; außerdem sind für diesen Zweck Fettalkohole oder höhere endständige Diole vorgeschlagen worden.

Produkte mit verringertem Schäumvermögen sind vor allem für die Verwendung in Waschmaschinen bestimmt, wobei manchmal eine begrenzte Schaumdämpfung ausreicht, während in anderen Fällen eine stärkere Schaumdämpfung erwünscht sein kann. Von besonderer praktischer Bedeutung sind Produkte, die im mittleren Temperaturbereich bis zu etwa 65°C noch schäumen, jedoch bei Übergang zu höheren Temperaturen bis zu 100°C, immer weniger Schaum entwickeln.

Ein verringertes Schäumvermögen erhält man vielfach bei Kombinationen verschiedener Tensidtypen, insbesondere bei Kombinationen von synthetischen anionischen Tensiden, vor allem von Sulfaten und/oder Sulfonaten oder von nichtionischen Tensiden einerseits und von Seifen andererseits.

Das Schäumvermögen der Tenside läßt sich aber auch durch Zusätze an sich bekannter, nicht tensidischer Schauminhibitoren herabsetzen.

Als Gerüstsubstanzen für die Waschmittel gemäß der Erfindung eignen sich schwach sauer, neutral und alkalisch reagierende anorganische oder organische Salze, insbesondere anorganische oder organische Komplexbildner.

Brauchbare, schwach sauer, neutral oder alkalisch reagierende Salze sind beispielsweise die Bicarbonate, Carbonate oder Silikate der Alkalien, weiterhin Mono-, Di- oder Trialkaliorthophosphate, Di- oder Tetraalkalipyrophosphate, als Komplexbildner bekannte Metaphosphate, Alkalisulfate sowie die Alkalisalze von organischen, nicht kapillaraktiven, 1 bis 8 C-Atome enthaltenden Sulfonsäuren, Carbonsäuren und Sulfocarbonsäuren. Hierzu gehören beispielsweise wasserlösliche Salze der Benzol-, Toluol- oder Xylolsulfonsäure, wasserlösliche Salze der Sulfoessigsäure, Sulfobenzoesäure oder Salze von Sulfodicarbonsäuren sowie die Salze der Essigsäure, Milchsäure, Zitronensäure und Weinsäure.

Als komplexbildende Gerüstsubstanzen eignen sich auch die schwach sauer reagierenden Metaphosphate sowie die alkalisch reagierenden Polyphosphate, insbesondere das Tripolyphosphat. Sie können ganz oder teilweise durch organische Komplexbildner ersetzt werden. Zu den organischen Komplexbildnern gehören beispielsweise Nitrilotriessigsäure, Ethylendiamintetraessigsäure, N-Hydroxyethylethylendiamintriessigsäure, Polyalkylen-polyamin-N-polycarbonsäuren und andere bekannte organische Komplexbildner, wobei auch Kombinationen verschiedener Komplexbildner eingesetzt werden können.

Als Perborataktivatoren kommen übliche Produkte der Gruppe N-Acetyl-, O-Acetyl-derivate in Frage, wie z. B. Tetraacetylethylendiamin, Tetraacetylglycoluryl oder z. B. Glucosepentaacetat.

### Beispiele

In den nachfolgenden Beispielen wurden drei Waschmitteltypen stellvertretend für die zahlreichen möglichen Variationen von Waschmittelformulierungen ausgewählt.

Die Zusammensetzung der in den Beispielen beschriebenen Waschmittel ist aus den nachfolgenden Tabellen zu entnehmen. Die in den Waschmitteln enthaltenden salzartigen Bestandteile - salzartige Tenside, andere organische Salze sowie anorganische Salze - liegen als Natrium-Salz vor, sofern nicht ausdrücklich etwas anderes festgestellt wird; die Prozentangaben bedeuten, sofern nichts anderes angegeben wird, Gewichtsprozent.

Die verwandten Bezeichnungen bzw. Abkürzungen bedeuten:
SAS - Alkansulfonat, ein aus Paraffin mit 13 bis 18 C-Atomen durch Sulfoxidation erhaltenes Sulfonat.
ABS - Alkylbenzolsulfonat, das Salz einer durch Kondensation von geradkettigen Olefinen mit Benzol und Sulfonierung des so entstandenen Alkylbenzols erhaltenen Alkylbenzolsulfonsäure mit 12 bis 14 Kohlenstoffatomen in der Alkylkette.
AOS - Olefinsulfonat, ein aus Olefingemischen mit 12 bis 18 C-Atomen durch Sulfonieren mit S0₃ und Hydrolysieren des Sulfonierungsproduktes mit Lauge erhaltenes Sulfonat, das im wesentlichen aus Alkansulfon und Oxyalkansulfonat besteht, daneben aber auch geringe Mengen Disulfonate enthält.
FAAS - Fettalkohol-Ethersulfat, hergestellt durch Anlagerung von 3 Mol Ethylenoxid an 1 Mol eines C₁₂ bis C₁₄-Alkohols und anschließendes Sulfonieren mit S0₃ und Neutralisieren mit NaOH.

N - Nichtionisches Tensid, hergestellt aus einem 1 Mol eines Fettalkohols mit jeweils angegebener Anzahl an C-Atomen durch Umsetzen mit jeweils angegebenen Molen an Alkylenoxid (EO - Ethylenoxid).

Seife aus Fettsäuregemisch mit 16 bis 22 C-Atomen.
CMC - Carboxymethylcellulose, Natriumsalz
NaTPP - Natriumtripolyphosphat

Die in den Beispielen verwendeten Weichmachersysteme S 1 bis S 3 enthalten als Textilweichmacher tertiäre Amine wie angegeben, kristallines Alkalisilikat SKS-1 und quartäre Ammoniumverbindungen wie angegeben.

Das Natriumsilikat Na-SKS-1 wurde auf folgendem Weg hergstellt:
Man stellt zunächst eine Reaktionsmischung der molaren Zusammensetzung
   0,303 Na₂0 : 0,0052 Al₂O₃: Si0₂ : 30 H₂0

dadurch her, daß man 83,5 Gewichtsteile Natronwasserglas (27 % SiO₂, 8,43 % Na₂0, 0,24 % Al₂O₃) zu 149 Teilen Wasser gibt. Danach wird ein Teil eines filterfeuchten kristallinen Natriumsilikats aus einem früheren Versuch (71 % Gewichtsverlust durch Erhitzen auf 1200°C; für die Berechnung der molaren Zusammensetzung wurde nur der Wasseranteil berücksichtigt) zugegeben. Man setzt anschließend langsam unter Rühren 4,93 Teile 96 %ige Schwefelsäure zu. Danach hat die Reaktionsmischung folgende molare Zusammensetzung:
0,174 Na₂0 : 0,0052 A1₂0₃: Si0₂ : 0,129 Na₂S0₄ : 30 H₂0.

Die Reaktionsmischung wird in einem Edelstahl-Autoklaven innerhalb von 1,5 Stunden auf 205°C erhitzt, 2,5 Stunden bei dieser Temperatur gehalten und anschließend langsam abgekühlt. Nach dem Abkühlen wird die Reaktionsmischung filtriert, mit Wasser gewaschen und auf einer Nutsche trocken gesaugt. Das filterfeuchte Produkt weist einen Glühverlust von 55 % auf. Das an der Luft kurzzeitig getrocknete Produkt wird thermogravimetrisch untersucht. Bis zu einer Temperatur von etwa 140°C ist ein Gewichtsverlust von 43 % eingetreten. Bis ca. 1000°C wird keine weitere wesentliche Gewichtsabnahme beobachtet. Das bei 120°C bis zur Gewichtskonstanz getrocknete Produkt, Na-SKS-1, zeigt folgende elementar-analytische Zusammensetzung: 3,8 % Na, 0,24 % Al, 41,5 % Si und 0,003 % Fe. Es läßt sich daraus ein molares Si0_{2/}Na₂0-Verhältnis von 17,9 errechnen. Das Röntgenbeugungsdiagramm des an der Luft getrockneten Natriumsilikats (Na-SKS-1) ist in der folgenden Tabelle aufgeführt.

### (R = hydriertes Talgfettalkyl)

Diese Weichmachersysteme wurden, zusammen mit den quartären Ammoniumverbindungen wie unten angegeben, in drei verschiedene Waschmitteltypen eingearbeitet. Die quartären Ammoniumverbindungen wurden zuvor an feinverteilte Kieselsäure ®(Sipernat 50) absorbiert und so in Pulverform überführt. Art und Menge der quartären Ammoniumverbindungen sind aus folgender Tabelle 2 ersichtlich. Die Absorption an der Kieselsäure geschah wie oben beschrieben durch kurzzeitiges Erwärmen der Lösung der quartären Ammoniumverbindung mit der Kieselsäure. Diese pulverförmigen Zubereitungen der quartären Ammoniumverbindungen sollen im folgenden als QAV bezeichnet werden.

### Zusammensetzung der Waschmittel (WAMI) = Grobwaschmittel 60 - 95°C

### Zusammensetzung der Waschmittel (Syntheticwaschmittel) 60°C

### Zusammensetzung der Waschmittel (Feinwaschmittel)

Als Aufheller werden je nach dem Verwendungszweck der Waschmittel Baumwollaufheller, Polyamidaufheller, Polyesteraufheller oder deren Kombination eingesetzt.

Die textilweichmachende Wirkung der Waschmittel WAMI 1-9 wurde im Vergleich zu den entsprechenden Kontrollwaschmitteln, die keine Weichmachersysteme enthielten, wie folgt nachgewiesen:
In einer Waschflotte mit jeweils 7,5 g/I der oben beschriebenen Waschmittel mit einem Gehalt des zu prüfenden Textilweichmachers werden in einer Trommelwaschmaschine (AEG Lavamat Regina de Lux) Proben von neuem Baumwollfrotteegewebe bei 60° C mit Ballaststoff (Flottenverhältnis 1 : 5 bis 1 : 8) jeweils dreimal gewaschen. Zur Kontrolle werden 7,5 g/I der oben beschriebenen textilweichmacherfreien Waschmittel verwendet.

Nach jeder Wäsche wird das Gewebe gespült und hängend getrocknet und anschließend im Klimaraum 24 Std. bei 20° C 60 % relative Luftfeuchtigkeit belassen. Die Bestimmung der bei den Waschversuchen erzielten weichmachenden Wirkung erfolgt durch Beurteilung des Griffs unabhängig durch jeweils 7 geübte Personen.

Die Griffbeurteilung wird in Griffnoten von 0 bis 100 ausgedrückt, wobei
100 voller und sehr weicher Griff
0 sehr harter Griff bedeuten.

Die Grenzwerte 0 und 100 sind wie folgt festgelegt:
Proben von neuem Baumwollfrotteestoff werden 10 mal im Waschautomaten unter Kochwaschbedingungen in Wasser mit einem handelsüblichen Vollwaschmittel behandelt. Nach dem Trocknen wird dem derartig vorgehärteten Gewebe die Griffnote 0 gegeben.

Proben eines neuen Baumwollfrotteestoffgewebes werden entappretiert und mit einer Lösung von Distearyldimethyl-ammoniumchlorid behandelt (1,5 g Wirksubstanz Weichmacher pro kg Stoff). Dem derartig weichgemachten Gewebe wird die Griffnote 100 gegeben.

### Ergebnis

Bei der Verwendung von erfindungsgemäßen Waschmitteln mit Weichmachersystemen (Beispiel WAMI 1-3) erreicht man eine Griffverbesserung von 30-50 % im Vergleich zum Waschpulver der gleichen Zusammensetzung, aber ohne Weichmachersystem.

## Patentansprüche

1. Weichmacher enthaltende Waschmittel dadurch gekennzeichnet daß sie 0 bis 10 Gew.-% einer quartären Ammoniumverbindung der Formel wobei
R₁ und R₂ gleich oder verschieden sein können und Wasserstoff, C₁-C₄-Alkyl, C₂-C₃-Hydroxyalkyl oder Benzyl,
R₃ Wasserstoff, C₁-C₂₂-, vorzugsweise C₁₂-C₂₂-Alkyl, C₂-C₄-Hydroxyalkyl oder Benzyl,
R₄ C₁-C₂₂-, vorzugsweise C₆-C₂₂-Alkyl, C₄-C₂₂-Alkoxyethyl oder C₄-C₂₂-Alkylphenoxyethyl und
X ein Anion bedeuten,
sowie 1 bis 30, vorzugsweise 10 bis 15 Gew.-% eines pulverförmigen Weichmachersystems enthalten, bestehend aus
a) 10 bis 90 vorzugsweise 30 bis 70 Gew.-% einer Verbindung der Formel wobei
^{R}5 C₆-C₂₂-Alkyl, ^{C}₄-^{C}₂₂-^{Alk}ox^{y}eth^{y}l oder C₄-C₂₂-Alkylphenoxyethyl,
n eine Zahl von 1 bis 12, vorzugsweise von 1 bis 3,
m 1 oder 2 und
X NH oder 0 bedeuten
und
R₁ die oben genannte Bedeutung hat, und
b) 90 bis 10, vorzugsweise 70 bis 30 Gew.-% eines kristallinen Alkalisilikats aus der Gruppe der Phyllosilikate der Formel
Me₂SiₓO₂ₓ₊₁ . yH₂0
wobei
Me ein Alkalimetall-lon oder ein Proton,
x eine Zahl größer 7, insbesondere von 7,5 bis 23 und
y eine Zahl kleiner 7 x, insbesondere kleiner x bedeutet,
wobei diese Alkalisilikate ein lonen-austauschvermögen von 130-400 mmol Me⁺/100 g wasserfreies Silikat besitzen, im Röntgenbeugungsdiagramm einen oder mehrere Reflexe im Bereich der d-Werte von 3,0 bis 4,0 x 10-⁸ cm aufweisen, die nicht Quarz, Tridymit und Cristobalit zugeordnet werden können und ihr Gehalt an Mg0 und Al₂O₃ zusammen weniger als 15 Gew % beträgt.

2. Weichmacher enthaltende Waschmittel nach Anspruch 1, die 1 bis 5 Gew.-% der quartären Ammoniumverbindungen sowie 10 bis 15 Gew.-% des Weichmachersystems enthalten, das aus 30 bis 70 Gew.- % tertiärem Amin und 70 bis 30 Gew.-% kristallinem Alkalisilikat besteht.

3. Weichmacher enthaltende Waschmittel nach Anspruch 1, worin das Weichmachersystem ein kristallines Alkalisilikat der angegebenen Formel enthält, worin Me Natrium bedeutet und x eine Zahl von 7,5 bis 23 und y eine Zahl von 0 bis 25 ist.

4. Weichmacher enthaltende Waschmittel nach Anspruch 1, die die quartären Ammoniumverbindungen in an feinverteilte Kieselsäure adsorbierter Form enthalten.

## Claims

1. A softener-containing washing agent which contains 0 to 10 % by weight of a quaternary ammonium compound of the formula where
R₁ and R₂ can be identical or different and denote hydrogen, C₁-C₄-alkyl, C₂-C₃-hydroxyalkyl or benzyl,
R₃ denotes hydrogen, C₁-C₂₂-alkyl, preferably C₁₂-C₂₂-alkyl, C₂-C₄-hydroxyalkyl or benzyl,
.R₄ denotes C₁-C₂₂-alkyl, preferably C₆-C₂₂-alkyl, C₄-C₂₂-alkoxyethyl or C₄-C₂₂-alkylphenoxyethyl, and
X denotes an anion, and 1 to 30, preferably 10 to 15 % by weight of a pulverulent softener system comprising
a) 10 to 90, preferably 30 to 70 % by weight of a compound of the formula where
R₅ denotes C₆-C₂₂-alkyl, C₄-C₂₂-alkoxyethyl or C₄-C₂₂-alkylphenoxyethyl,
n denotes a number from 1 to 12, preferably from 1 to 3,
m denotes 1 or 2, and
X denotes NH or 0
and R₁ has the abovementioned meaning, and
b) 90 to 10, preferably 70 to 30 % by weight of a crystalline alkali metal silicate from the group of the phyllosilicates of the formula
Me₂SiₓO₂ₓ₊₁ . yH₂0
where
Me denotes an alkali metal ion or a proton,
x denotes a number greater than 7, in particular 7.5 to 23, and
y denotes a number smaller than 7 x, in particular smaller than x,
these alkali metal silicates having an ion exchange capacity of 130 - 400 mmol of Me+/100 g of water-free silicate, one or more reflections in the X-ray diffraction diagram within the range of d values from 3.0 to 4.0 x 10-s cm which cannot be assigned to quartz, tridymite and cristobalite and their content of MgO and Al₂O₃ together is less than 15 % by weight.

2. The softener-containing washing agent as claimed in claim 1, which contains 1 to 5 % by weight of the quaternary ammonium compounds and 10 to 15 % by weight of the softener system which comprises 30 to 70 % by weight of tertiary amine and 70 to 30 % by weight of crystalline alkali metal silicate.

3. The softener-containing washing agent as claimed in claim 1, in which the softener system contains a crystalline alkali metal silicate of the indicated formula in which Me denotes sodium, x is a number from 7.5 to 23, and y is a number from 0 to 25.

4. The softener-containing washing agent as claimed in claim 1, which contains the quaternary ammonium compounds adsorbed onto finely divided silica.

## Revendications

1. Produits détergents pour lavage, contenant des agents d'adoucissage pour assouplissement, produits caractérisés en ce qu'ils contiennent 0 à 10 % en poids d'un composé d'ammonium quaternaire de formule: dans laquelle
R₁ et R₂ peuvent être identiques ou différents et représentent chacun un atome d'hydrogène, un groupe alkyle en C₁-C₄, hydroxyalkyle en C₂-C₃ ou benzyle,
R₃ représente un atome d'hydrogène, un groupe alkyle en C₁-C₂₂, avantageusement en C₁₂-C₂₂, un groupe hydroxyalkyle en C₂-C₄ ou benzyle,
R₄ représente un groupe alkyle en C₁-C₂₂, avantageusement en C₆-C₂₂, un groupe alcoxyéthyle en C₄-C₂₂ ou un groupe alkyl(en C₄-C₂₂)phénoxyéthyle et
X représente un anion,
ainsi que 1 à 30, avantageusement 10 à 15 % en poids d'un système pulvérulent d'agents d'adoucissage consistant en:
a) 10 à 90, avantageusement 30 à 70 % d'un poids d'un composé de formule: dans laquelle
R₅ représente un groupe alkyle en C₆-C₂₂, un groupe alcoxyéthyle en C₄-C₂₂ ou un groupe alkyl(en C₄-C₂₂)phénoxyéthyle,
n est un nombre valant 1 à 12, avantageusement 1 à 3,
m vaut 1 ou 2 et
X représente NH ou 0, et
R₁ a le sens précité, et
b) 90 à 10, avantageusement 70 à 30 % en poids d'un silicate alcalin cristallin du groupe des phyllosilicates de formule:
Me₂SiₓO₂ₓ₊₁ . yH₂0
dans laquelle
Me représente un ion de métal alcalin ou un proton,
x est un nombre supérieur à 7, valant en particulier de 7,5 à 23 et
y est un nombre inférieur à 7 x, en particulier inférieur à x,
ces silicates alcalins possédant un pouvoir d'échange d'ions de 130 à 400 mmoles de Me⁺/100 g de silicate libre, présentant dans un diagramme de diffraction des rayons X une ou plusieurs réflexions dans le domaine des valeurs de d allant de 3,0 à 4,0 x 10-⁸ cm, que l'on ne peut attribuer au quartz, à la tridymite ou à la cristobalite, et ayant une teneur totale en MgO et Al₂O₃ inférieure à 15 % en poids.

2. Produits détergents pour lavage contenant des agents d'adoucissage selon la revendication 1, qui contiennent 1 à 5 % en poids des composés d'ammonium quaternaire ainsi que 10 à 15 % en poids du système des agents d'adoucissage consistant en 30 à 70 % en poids d'une amine tertiaire et 70 à 30 % en poids de silicate alcalin cristallin.

3. Produits détergents pour lavage contenant des agents adoucissants selon la revendication 1, produits dans lesquels le système des agents d'adoucissage contient un silicate alcalin cristallin répondant à la formule indiquée, dans laquelle Me représente le sodium et x est un nombre valant 7,5 à 23 et y est un nombre valant 0 à 25.

4. Produits détergents pour lavage contenant des agents d'adoucissage selon la revendication 1, qui contiennent les composés d'ammonium quaternaire sous forme adsorbée dans de l'acide silicique finement divisé.
